# FASCICULE DE BREVET EUROPEEN

(11) **EP 0 043 881 B1**
(45) Date de publication et mention de la délivrance du brevet: **12.11.1986**
(21) Numéro de dépôt: 80401063.5
(22) Date de dépôt: 15.07.1980
(51) Int. Cl.: F04C 2/356, F04C 15/04

(54) **Dispositif hydraulique rotatif convertisseur et répartiteur à multi-cylindrées synchronisées**
Mit mehreren synchronisierten Arbeitsräumen ausgestattetes rotationshydraulisches Gerät zum Umformen und Verteilen
Rotary hydraulic converting and distributing device with multiple synchronized cylinders

(43) Date de publication de la demande: 20.01.1982
(73) Titulaire: Sauvaget, Gaston, F-94260 Fresnes (FR)
(72) Inventeur: Sauvaget, Gaston, F-94260 Fresnes (FR)
(74) Mandataire: Dejoux, André

## Description

L'invention concerne un dispositif hydraulique convertisseur répartiteur à multi-cylindrées synchronisées destiné à transformer une énergie hydraulique en une énergie cinétique de rotation et réciproquement. On connaît déjà des moteurs ou pompes hydrauliques tels que décrits dans les brevets AU-B-443618, FR-A-2 057 272, US-A-3 416 457. Le brevet AU-B-443 618 décrit un dispositif hydraulique (page 3 ligne 7 - page 5, ligne 24 et figures 1-3) convertisseur répartiteur destiné à transformer une énergie hydraulique en énergie cinétique de rotation et réciproquement, comportant un stator (2), un rotor (13) dans lequel sont ménagées des rainures (16) radiales équidistantes, prévues pour recevoir chacune une palette (20) dont la face inférieure se déplace sur la périphérie (11) du stator laquelle comporte des évidements formant les cylindrées (18), la poussée du fluide moteur assurant l'entraînement en rotation du rotor en se déplaçant successivement dans les cylindrées du stator, deux flasques latérales (14) montées sur roulement (6, 7) et solidaires du rotor, refermant l'ensemble de façon étanche.

Le brevet français FR-A-2 057 272 décrit également un dispositif convertisseur d'énergie hydraulique ou pneumatique en énergie cinétique ou l'inverse, tel que moteur ou pompe rotatifs à palettes. Le dispositif comporte, figure 1, un stator (10), un rotor extérieur (1, 2, 38) dans lequel sont ménagés des évidements (29). Le stator comporte des logements de palettes (69a, 69b, 69c) figure 7 et des canalisations d'alimentation (25, 26) débouchant de chaque côté de chaque palette ; lesdites canalisations peuvent être commandées séparément et permettent une variation de vitesse pour un débit presque constant.

Le brevet US-A-3 416 457 décrit un convertisseur hydraulique dans lequel les palettes (176) se déplacent dans des chambres (178) à pression active, les palettes sont rendues actives au moyen d'une pression de commande agissant sur les pistons (194) en coopération avec des ressorts (84) figure 6.

Ces différents dispositifs hydauliques ne permettent pas d'obtenir à la fois un nombre élevé de rapports de vitesses et un bon rendement. Leur rapport pression/puissance massique/couple est défavorable. Leur durée de vie est généralement faible du fait des efforts internes importants qu'ils engendrent. Leur rendement est particulièrement faible dans les petits rapports car ils mettent en circulation un important volume de fluide hydraulique inactif.

Les utilisations des moteurs hydrauliques de type connu sont actuellement limitées technologi- quement en puissance, la cylindrée maximum développée à ce jour est de l'ordre de vingt litres. Ce type de moteur ne supporte pas les déformations élastiques d'organes, ovalisations, variations dimensionnelles dues aux différences de températures, car elles engendrent des efforts anormaux qui provoquent une usure très rapide ainsi que d'importantes fuites réduisant la puissance et le rendement. Le bon fonctionnement exige des finitions de surfaces très fines ainsi que des masses métalliques très importantes pour limiter les fuites dues aux déformations élastiques.

Le dispositif selon l'invention a pour but de pallier ces inconvénients. L'invention telle qu'elle est caractérisée dans les revendications résoud le problème consistant à créer un dispositif hydraulique permettant l'obtention de très grands couples en direct à basse vitesse, pouvant atteindre les limites de la technologie actuelle des moyens de transmission, c'est-à-dire de l'ordre d'au moins 10000000 Nm et cela avec une masse relativement d'autant plus faible que le couple s'accroît, donc avec une puissance massique croissante. Il offre la possibilité d'autocompenser les variations dimensionnelles, quelle qu'en soit l'origine, en n'engendrant que très peu de fuites sans provoquer d'usure ni de pulsations cycliques. Sa cylindrée globale peut aller de la fraction de litre à des centaines de litres avec de très nombreux rapports de vitesses dans les deux sens de rotation avec un rendement remarquable. En outre, il assure une sécurité totale en cas de surcharges très importantes pouvant entraîner la rupture d'organes de commande ou de réception, en se mettant instantanément en roue libre. Il permet également le démarrage et le freinage de masses de très forte inertie.

Aucune puissance inutile n'est absorbée, ce qui contribue à obtenir un rendement global très élevé comparativement aux solutions connues de puissance voisine.

Les avantages obtenus grâce au dispositif selon l'invention consistent essentiellement en ceci que les très grands couples sont obtenus en choisissant un rayon moyen des cylindrées (R + r/2) de l'ordre de plusieurs mètres la section d'application du fluide moteur (section annulaire du dispositif) pouvant rester constante par plages de couples. Le dispositif comporte un stator, un rotor dans lequel sont ménagées des rainures radiales équidistantes, prévues pour recevoir chacune une palette dont la surface active se déplace sur la périphérie du stator lequel comporte des évidements formant les cylindrées (A, B, C, D), la poussée du fluide moteur assurant l'entraînement en rotation du rotor en se déplaçant successivement dans les cylindrées (A, B, C, D) du stator, deux flasques latéraux montés sur roulements et solidaires du rotor referment l'ensemble de façon étanche, chaque cylindrée communiquant par deux canalisations avec les haute et basse pressions, caractérisé :
- en ce que le stator comportant les cylindrées est annulaire et ne possède pas de moyeu, et en coopération avec le rotor, des flasques de fermeture et des flasques de retenue, il forme un moteur ou une pompe entièrement annulaire,
- en ce que les rayons R du stator et R1 du rotor sont définis par le nombre de cylindrées, par le pas entre les palettes et par l'épaisseur desdites palettes, il en résulte une longueur de la partie cylindrique active de rayon r du fond des cylindrées A, B, C, D, une longueur des rampes d'entrée et de sortie des cylindrées et une longueur des parties cylindriques de rayon R dudit stator, de telle sorte que l'étanchéité desdites cylindrées soit assurée par une palette en aval et une palette en amont sur ledit rayon R,
- en ce que la puissance maximale dudit convertisseur est fonction du nombre de cylindrées simultanément actives et donc de la valeur du rayon R,
- en ce que le débit du fluide est sensiblement constant à toutes les vitesses de rotation tout en pouvant admettre, pour éviter les à-coups au moment du passage des vitesses, une variation du débit de l'ordre de plus ou moins 15 %,
- en ce que l'admission du fluide est pilotée séparément pour chacune des cylindrées A, B, C, D, quand le nombre de cylindrées est impair, le volume des cylindrées pouvant être différent, ou séparément pour chaque paire de cylindrées en opposition diamétrale quand le nombre de cylindrées est pair,
- en ce que les cylindrées inactives ne sont pas soumises à un débit de fluide,
- en ce que les palettes sont construites en forme de valves différentielles à double effet, qui sont rendues actives, au contact du rayon r du fond des cylindrées actives, ou bien rappelées au fond de leur logement au moyen d'une pression différentielle Pi ou une pression du carter agissant directement sur les valves différentielles,
- et en ce que la mise en roue libre instantanée est obtenue en accroissant la pression Pi du carter ou en interrompant l'alimentation de la haute pression dans les cylindrées actives.
L'invention est décrite en détail dans le texte qui suit en référence aux dessins annexés donnés à titre d'exemples non limitatifs dans lequels :

la figure 1 représente une coupe partielle en élévation du dispositif selon l'invention, flasque retiré ;
la figure 2 représente une coupe partielle en élévation du dispositif selon l'invention, agrandie suivant le plan P de la figure 1 ;
la figure 3 est une coupe du dispositif selon l'invention suivant la flèche A de la figure 1 ;
la figure 4 est une coupe du dispositif selon l'invention suivant la flèche B de la figure 1 ;
les figures 5 à 13 sont des vues montrant la valve différentielle.

Tel qu'il est représenté sur la figure 1 en élévation en coupe partielle, le dispositif selon l'invention comporte quatre cylindrées équidistantes A, B, C, D, ménagées dans le stator 1 de rayon extérieur R. Le fond de chacune des cylindrées est de rayon r_{aI} r_{b}, r_{b}, r_{d}. Le rotor 2, concentrique au stator 1, présente un jeu important J entre le rayon R et le rayon R1 interne au rotor. Le rotor 2 comporte 24 rainures équidistantes et radialement orientées 3, dans lesquelles coulissent 24 valves différentielles 4. Les flasques de fermeture sont assemblés par 24 boulons 5. Dans la zone où le flasque a été retiré, on aperçoit les valves non coupées ainsi qu'une rainure circulaire 6 alimentant les chambres différentielles 7 à la pression Pi régnant à l'intérieur du carter. La pression Pi peut être contrôlée et pilotée par un distributeur extérieur relié à l'orifice 8 qui, par la canalisation 9, répartit ladite pression. On peut isoler les canalisations d'admission de Pi par cylindrée. La cylindrée B est représentée inactive. Les valves sont remontées au fond de leur rainure 3, les autres cylindrées A, C, D, sont actives. Elles sont limitées chacune par une rampe R.₁, Rₐ₂, R_{b1}, R_{b2}, R_{c1}, R_{c2}, R_{d1}, R_{d2}-Chacune des rampes comporte une rainure, pour la cylindrée A ces rainures sont désignées par Ruₐ₁, R_{Ua2}. etc... Dans ces rainures aboutissent les canalisations d'admission et d'échappement du fluide moteur 10. Ces canalisations font, suivant le sens de rotation, fonction d'admission ou d'échappement du fluide. Ici le sens de rotation est figuré par la flèche F. Les canalisations 10 ont été désignées par HP pour la haute pression et BP pour la basse pression. Dans la'cylindrée inactive B, toutes les canalisations sont en basse pression BP.

On voit mieux le détail de la cylindrée A sur l'agrandissement en coupe (suivant le plan P de la figure 1) figure 2. Le sens d'application de la haute pression HP, sur la partie de la valve 11 se trouvant en position active dans la cylindrée en contact glissant sur le rayon r (rₐ), est désigné par les flèches S. La poussée du fluide moteur sur la valve est égale à P bar/cm² multiplié par la surface active (R - r) L, L est la largeur de la valve. Une valve 12 est représentée descendant la rampe Rₐ₂ cependant qu'une autre valve 13 remonte la rampe Rₐ₁. Une cylindrée est limitée par les valves pré-actives se trouvant de part et d'autre de celle-ci. Sur la fig. 1 la cylindrée est limitée par les valves 14 et 15, la valve 16 n'est plus étanche sur R. Les deux rainures Ruₐ₁, Ruₐ₂ de chacune des cylindrées sont de longueur égale à celle des rampes ou préférablement un peu plus longues comme sur la figure 2. Le bord de la valve 4 se trouve à l'extrémité de la partie cylindrique r cependant que le bord de la rainure Ruₐ₂ se trouve à l'extrémité de la partie cylindrique r cependant que le bord de la rainure Ruₐ₂ se trouve en face de la canalisation échangeuse de pression de la valve qui de ce fait se trouve désamorcée, c'est-à-dire rendue inactive. Ceci permet à la valve de remonter les rampes en équipression. Il en est de même pour la valve 12 qui descend la rampe. Le détail de réalisation des valves sera décrit plus loin.

Sur la figure 3 on a représenté la coupe suivant A de la fig. 1. Les numéros de repère des fig. 1 et 2 ont été utilisés. Cette vue montre la section du tore constituant le dispositif annulaire, la forme du stator 1, du rotor 2, des flasques de fermeture 17, 18 et des roulements à galets 19, 20, ainsi que leurs flasques de retenue 21, 22, fixés par des vis 23 sur les flasques 17, 18. Des joints d'étanchéité statiques 24, 25 et d'étanchéité en rotation 26, assurent l'étanchéité de l'ensemble. La circulation du fluide à la pression Pi du carter est représentée par un ombrage à petits points. On voit également les chambres différentielles 7 de rappel des valves au fond de leur rainure.

- La fig. 4 représente la coupe suivant B de la fig. 1. La circulation du fluide à la pression du carter est également représentée par un ombrage à petits points. Les canalisations 9 qui alimentent les rainures circulaires (fig. 1) débouchent dans les chambres différentielles 7 assurant le rappel des valves au fond de leur rainure sous l'action de la pression Pi du carter en l'absence de haute pression HP au droit des cylindrées. Cette vue montre également la fixation des flasques 17, 18 sur le rotor 2 au moyen des boulons 5. Les trous 28 (fig. 3) et 29 (fig. 4) comportent un centrage et un taraudage, ils servent à la fixation sur le bâti d'une part et sur l'organe récepteur d'autre part.

Sur la planche V on a représenté la valve différentielle sur les figures 5 à 13. La fig. 5 montre la valve en élévation. Elle se présente sous la forme d'un parallélépipède rectangle dont la section différentielle est obtenue en réalisant un épaulement 30, 31 sur chacun des petits côtés, ce qui a pour effet de réduire la surface active 32 de la partie inférieure ou tête de valve par rapport à la surface supérieure 33 sur laquelle agit le fluide moteur pour faire coulisser la valve dans sa rainure en la traversant par les trous 34, 35, 36, 37 (fig. 8) percés depuis la face 33 et débouchant dans une rainure longitudinale 38, de faible profondeur, située sur l'axe de symétrie YY de la surface 32. La valve comporte, sur son axe de symétrie XX, un trou taraudé 39 qui reçoit une douille filetée 40 (valve 12 de la fig. 2) limitant la course du poussoir 41 rappelée par le ressort 42 en position de sortie. La fonction de ce poussoir est de rendre la valve pré-active sur le rayon R du stator en l'absence d'une pression de désamorçage dans les chambres différentielles 7, de façon à délimiter automatiquement les cylindrées actives au passage des valves. La pression différentielle de rappel des valves dans le fond de leur rainure doit être supérieure à la poussée des ressorts de rappel 42 de façon à ce que l'extrémité sortie du poussoir 41 soit presque complètement enfoncée dans la douille 40, ce qui a pour effet d'empêcher la valve d'entrer en contact étanche sur le rayon R. Les valves sont en outre munies chacune d'un dégagement de placage 43 de faible profondeur, situé sur chacune de leurs grandes faces parallèles dans la partie de la valve restant toujours à l'intérieur de la rainure correspondante dans le rotor ; ce dégagement débouche en 44 sur la surface active 32. Cette surface est de forme concave suivant un rayon 45 (fig. 12) qui correspond au rayon moyen Rm des cylindrées R + r/2. Ce rayon Rm se raccorde sur les grandes faces extérieures par un plat ou mieux par une partie convexe 46, 47, se trouvant en contact avec les rampes Ru au moment de la descente ou de la montée des valves dans les cylindrées. Les valves sont en outre munies de canalisations échangeuses de pression 48, 49, fig. 10 et 11, mettant chacune en communication une des portions de surface 32 avec le dégagement 44 situé sur la face opposée. Cette disposition permet le placage des valves et leur immobilisation lorsqu'elles sont en contact étanche avec le rayon r du fond de cylindrée. Il n'y a jamais de frottement dans les rainures lorsque les valves sont actives.

Sur la fig. 13 on a montré le schéma de fonctionnement à double effet des valves différentielles. Elles sont renvoyées dans le fond de leur rainure en absence de haute pression ou lorsque la pression Pi interne au carter est modifiée par une commande extérieure, par exemple par un distributeur hydraulique non représenté.

La pression Pi agit sur les épaulements 30, 31 des valves, elle est toujours supérieure à la basse pression BP. La haute pression HP agit sur la surface 33 des valves selon la résultante des pressions HP et BP, laquelle oblige la valve à sortir de sa rainure et à venir en contact avec les rayons R et r. La commande de variation de pression Pi peut être propre ou non à chacune des cylindrées. La pression Pi peut être tarée pour définir avec précision la pression de contact glissant de la surface active 32 des valves sur la surface de rayon r du stator. La profondeur des cylindrées R-r est préférablement différente, notamment lorsqu'elles sont au nombre de trois ou de multiples de trois ou de deux. Elles sont d'égale profondeur par paires en opposition diamétrale, chaque paire pouvant être ou non différente des autres en volume. Les parties cylindriques R du stator, de longueur développée L et r de longueur développée I doivent être d'une longueur sensiblement égale et d'une valeur telle qu'elles permettent de recevoir simultanément chacune au moins deux valves.

Les différents rapports de réduction de la vitesse de rotation peuvent être obtenus suivant une progression arithmétique en combinant successivement des cylindrées de volume différent ou égal, dont le volume est calculé en fonction de cette progression.

Le démarrage au couple maximum peut être obtenu en laminant le fluide dans le distributeur d'alimentation.

Au moins une des cylindrées peut être utilisée en pompe, compresseur ou répartiteur pour commander ou asservir des fonctions annexes ou une ou plusieurs cylindrées d'un second dispositif fonctionnant en parallèle ou en série avec le premier.

L'invention s'applique à tous les cas de couplage, découplage, répartition et conversion de puissance, de vitesses, couples, pour des puissances petites, moyennes, grandes ou très grandes.

## Revendications

1. Dispositif hydraulique convertisseur répartiteur destiné à transformer une énergie hydraulique en énergie cinétique de rotation et réciproquement, comportant un stator (1), un rotor (2) dans lequel sont ménagées des rainures (3) radiales équidistantes, prévues pour recevoir chacune une palette (4) dont la surface active se déplace sur la périphérie du stator lequel comporte des évidements formant les cylindrées (A, B, C, D), deux flasques latéraux montés sur roulements (19, 20) et solidaires du rotor (2) referment l'ensemble de façon étanche, chaque cylindrée communiquant par deux canalisations (10) avec les haute et basse pressions (HP, BP), caractérisé :
- en ce que le stator (1) comportant les cylindres (A, B, C, D) est annulaire et ne possède pas de moyeu, et en coopération avec le rotor (2), des flasques de fermeture (17, 18) et des flasques de retenue (21, 22), il forme un moteur ou une pompe entièrement annulaire,
- en ce que les rayons (R) du stator (1) et (R1) du rotor (2) sont définis par le nombre de cylindrées, par le pas entre les palettes (4) et par l'épaisseur desdites palettes, il en résulte une longueur de la partie cylindrique active de rayon r du fond des cylindrées (A, B, C, D), une longueur des rampes _{(R}.₁, R,2, _{Rb1' Rb2}, _{RC1' Rca.} R_{d1}, R_{d2}) d'entrée et de sortie des cylindrées et une longueur des parties cylindriques de rayon R dudit stator, de telle sorte que l'étanchéité desdites cylindrées soit assurée par une palette en aval et une palette en amont sur ledit rayon R,
- en ce que la puissance maximale dudit convertisseur est fonction du nombre de cylindrées simultanément actives et donc de la valeur du rayon R,
- en ce que le débit du fluide est sensiblement constant à toutes les vitesses de rotation tout en pouvant admettre, pour éviter les à-coups au moment du passage des vitesses, une variation du débit de l'ordre de plus ou moins 15 %,
- en ce que l'admission du fluide est pilotée séparément pour chacune des cylindrées (A, B, C, D) quand le nombre de cylindrées est impair, le volume des cylindrées (A, B, C, D) quand le nombre de cylindrées est impair, le volume des cylindrées pouvant être différent, ou séparément pour chaque paire de cylindrées en opposition diamétrale quand le nombre de cylindrées est pair,
- en ce que les cylindrées inactives ne sont pas soumises à un débit de fluide,
- en ce que les palettes sont construites en forme de valves différentielles (4) à double effet, qui sont rendues actives, au contact du rayon (r) du fond des cylindrées, directement par la haute pression (HP) dans les cylindrées actives, ou bien rappelées au fond de leur logement au moyen d'une pression différentielle (Pi) ou pression du carter agissant directement sur les valves différentielles (4),
- et en ce que la mise en roue libre instantanée est obtenue en accroissant la pression (Pi) du carter ou en interrompant l'alimentation de la haute pression (HP) dans les cylindrées actives.

## Revendications

2. Dispositif selon la revendication 1, caractérisé en ce que la surface active (32) de la valve est mise en communication avec la face opposée (33) au moyen de trous (34, 35, 36, 37), en ce que les valves sont en forme de Té, les deux petits côtés latéraux présentant chacun un épaulement (30, 31) accroissant la surface de la face opposée (33) par rapport à la surface active (32), en ce que la surface active (32) est divisée longitudinalement en deux parties égales par une rainure (38) de faible profondeur dans laquelle débouchent les trous (34, 35, 36, 37) de mise en communication des deux surfaces (32, 33),

- en ce que les deux parties de la surface active (32) présentent ensemble un profil concave dont le rayon (45) correspond au rayon moyen (Rm) des cylindrées (R + r/2), et
- en ce que ces deux parties de la surface active (32) sont raccordées aux grandes faces extérieures parallèles par un plat ou par un rayon convexe (46, 47).

3. Dispositif selon la revendication 2 caractérisé en ce que les cylindrées (A, B, C, D) sont définies par le rayon intérieur (R1) du rotor (2), par les deux flasques de fermeture (17, 18) et par les évidements usinés dans le stator (1), ces évidements présentant une portion cylindrique de rayon r limitée de chaque côté par une rampe de pente et de longueur identique se raccordant à la périphérie cylindrique de rayon R, chaque rampe recevant une canalisation (10) de fluide (HP, BP), en ce que les parties cylindriques de rayon r du stator (1) sont de même longueur pour permettre à chacune de recevoir simultanément au moins deux valves différentielles (4), en ce que les parties cylindriques de rayon R du stator (1) sont d'une longueur telle que chacune reçoit au moins deux valves différentielles (4) pour assurer l'étanchéité des cylindrées situées de part et d'autre desdites parties cylindriques de rayon R,

- en ce que le rayon intérieur (R1) du rotor (2) et le rayon R du stator (1), disposés concentriquement, présentent un jeu important (J),
- en ce que les valves (4) sont rendues pré-actives en contact étanche au fluide avec les rayons R,
- en ce que pour chaque cylindrée (A, B, C, D), la longueur des rainures de distribution (Ru) qui relient les canalisations (10) aux cylindrées, est égale ou légèrement supérieure à la longueur des rampes correspondantes,
- en ce que le volume, en cas de paires de cylindrées, peut être différent d'une paire à l'autre,
- en ce que les cylindrées (A, B, C, D) peuvent être de volume différent, et en ce que les canalisations (10) de passage du fluide (HP, BP) sont disposées radialement et débouchent dans l'alésage interne du stator, leur section étant très importante pour réduire les pertes de charge au minimum.

4. Dispositif selon la revendication 2, caractérisé en ce que les valves (4) comportent chacune un poussoir intégré (41), indépendant de la rainure (3), dont la course est très limitée, le rappel du poussoir (41) est assuré par un ressort (42), et en ce que ce poussoir (41) émerge normalement de la face opposée (33) d'une hauteur telle que lorsque la valve (4) se trouve en appui sur le rayon R du stator (1) le poussoir (41) soit comprimé d'une façon suffisante pour rendre la valve (4) pré-active et assurer l'étanchéité du contact de la surface active (32) sur le rayon (R) du stator, ledit poussoir (41) agissant uniquement sur les parties de rayon R du stator.

5. Dispositif selon la revendication 4, caractérisé en ce que les valves (4) comportent au moins une paire de canalisations changeuses de pression (48, 49) mettant en communication l'une la première partie de la surface active (32) de la valve avec le dégagement (43) de l'une des grandes faces extérieures, et l'autre la seconde partie de la surface active (32) avec le dégagement (43) de l'autre grande face extérieure.

- 6. Dispositif selon la revendication 3, caractérisé en ce que les valves (4) sont rendues actives par leur mise en contact étanche sur la portion cylindrique de rayon r au moyen de la résultante des pressions HP et BP agissant sur la face opposée (33) de la valve (4) du fait de la différence des surfaces des faces active et opposée (32, 33) qui oblige la valve (4) à descendre sur les rampes dans le fond des cylindrées actives jusqu'à ce que l'étanchéité soit assurée sur le rayon (r) de fond de cylindrée, et en ce que ladite étanchéité est obtenue lorsque le conduit d'échange de pressions correspondant (48, 49), débouchant sur la face (32) se ferme au contact de la partie cylindrique (r) après avoir quitté la rainure d'admission (Ru) du fluide à la sortie de la rampe, en ce que ladite valve est plaquée sur la face interne de sa rainure (3) opposée à l'admission du fluide, et en ce que la désactivation desdites valves (4) est obtenue dès que le conduit d'échange de pressions correspondant (48, 49) débouchant sur la surface active (32) quitte le rayon (r) et arrive au droit de la rainure d'admission (Ru) de la sortie de la cylindrée côté sortie en basse pression (BP).

7. Dispositif selon la revendication 2, caractérisé en ce qu'une, plusieurs ou la totalité des cylindrées (A, B, C, D) peuvent être rendues inactives, en ce que la pression (Pi) du carter s'applique sur les épaulements (30, 31) des valves (4) par l'intermédiaire d'une chambre différentielle annulaire (7) définie dans le rotor (2), en l'absence de débit haute pression (HP) dans la cylindrée (B) correspondante, en ce que la chambre différentielle (7) est toujours à la pression (Pi) du carter, en ce que la pression (Pi) est toujours supérieure à la basse pression (BP), en ce que la variation de pression (Pi) du carter peut être propre à chaque cylindrée, et en ce que la pression de contact glissant de la surface active (32) des valves contre la surface de rayon r du stator (1) est réglée d'une part par la pression (Pi) agissant sur la surface des épaulements (30, 31), et d'autre part par la résultante des pressions HP et BP agissant sur la surface (33) opposée à la surface active (32) soumise à la pression HP.

8. Dispositif selon les revendications 3 et 7, caractérisé en ce que les différents rapports de vitesses de rotation du rotor (2) du convertisseur utilisé comme moteur et le couple correspondant sont obtenus au moyen d'un fluide moteur débité par une pompe à débit constant pour toutes les vitesses de rotation, et en ce que pour la vitesse la plus lente et le couple le plus élevé, la totalité du débit est distribuée dans toutes les cylindrées (A, B, C, D) qui sont alors toutes actives et, progressivement, en alimentant avec le même débit constant, de moins en moins de cylindrées pour accroître la vitesse en réduisant le couple jusqu'à débiter la totalité du fluide moteur dans la cylindrée du plus faible volume (A) pour obtenir la plus grande vitesse de rotation et le plus faible couple moteur.

9. Dispositif selon les revendications 3 et 7, caractérisé en ce qu'au moins l'une des cylindrées (A, B, C, D) est utilisée en pompe, répartiteur ou compresseur pour commander ou asservir des fonctions annexes ou alimenter au moins une cylindrée d'un second dispositif moteur fonctionnant en série ou en parallèle avec le premier dispositif.

10. Dispositif selon la revendication 3, caractérisé en ce que la profondeur (R- r) des cylindrées (A, B, C, D) augmente selon un rapport constant par paires de cylindrées, chaque cylindrée en opposition diamétrale ayant la même profondeur, le dispositif comprenant au moins deux paires de cylindrées.

11. Dispositif selon la revendication 1, caractérisé en ce qu'il comprend au moins trois cylindrées de profondeur (R-r) différentes.

## Claims

1. Hydraulic converter/distributor device designed to transform hydraulic energy into kinetic rotation energy and reciprocally, containing a stator (1), rotor (2), in which equidistant, radial grooves (3) are provided each designed to house a vane (4) whose active surface moves on the circumference of the stator the which contains recesses forming the cubic capacities (A, B, C, D). two side flanges mounted on bearings (19, 20) and rigidly locked to the rotor (2) enclosing and sealing the assembly, each cubic capacity communicating via two ducts (10) with the high and low pressures (HP, BP), wherein :
- the stator (1) containing the cubic capacities (A, B, C, D) is annular and has no hub, and in cooperation with the rotor (2), closing flanges (17, 18) and retaining flanges (21, 22), it forms a motor or fully annular pump,
- the radii (R) of the stator (1) and (R1) of the rotor (2) are defined by the number of cubic capacities, by the pitch between the vanes (4) and by the thickness of the aforesaid vanes, resulting in a length of the radius r active cylindrical section of the base of the cubic capacities (A, B, C, D), a length of the cubic capacities inlet and outlet ramps (Rₐ₁, R_{ez}, R_{b1'} R_{b2}, R_{c1}, R_{c2}. R_{d1}, R_{d2}) and a length of the radius R cylindrical sections of the aforesaid stator, in such a way that the aforesaid cubic capacities are sealed by one vane upline and one vane downline on the aforesaid radius R,
- the maximum power of the aforesaid converter depends on the number of cubic capacities simultaneously active and hence on the value of radius R,
- the flow of the fluid is practically constant at all speeds of rotation whilst, to avoid jerks when changing gears, accepting a variation in the flow of around ± 15 %,
- the inlet of the fluid is controlled separately for each of the cubic capacities (A, B, C, D) when their number is odd, as their volume may be different, or separately for each diametrically opposite pair of cubic capacities when their number is even,
- the inactive cubic capacities are not subjected to a fluid flow,
- the vanes are constructed in the form of dual effect differential valves (4), which are made active, in contact with radius (r) of the base of their cubic capacities, directly by the high pressure (HP) in the active cubic capacities, or else returned to the bottom of their housing by a differential pressure (Pi) or pressure of the casing acting directly on the differential valves (4)
- and instantaneous free wheeling is obtained by increasing the pressure (Pi) of the casing or cutting off the supply of high pressure (HP) in the active cubic capacities.

2. Device as claimed in claim 1, wherein the active surface (32) of the valve is put into communication with the opposite face (33) by holes (34, 35, 36, 37), wherein the valves are in Tee form, the two small sides each containing a shoulder (31, 32), increasing the surface of the opposite face (33) in relation to the active surface (32), wherein the active surface (32) is divided longitudinally into two equal parts by a shallow groove (38) in which holes (34, 35, 36, 37) emerge, putting the two surfaces (32, 33) into communication,
- wherein the two parts of the active surface (32) together have a concave profile whose radius (45) corresponds to the mean radius (Rm) of the cubic capacities (R + r/2), and
- wherein the two parts of the active surface (32) are connected to the large outside, parallel faces by a flat section or by a convex radius (46, 47).

3. Device as claimed in claim 2 wherein the cubic capacities (A, B, C, D) are defined by the inner radius (R1) of rotor (2), by the two closing flanges (17, 18) and by the recesses machined in the stator (1), these recesses containing a cylindrical portion of radius r limited on each side by a slope ramp and of identical length, connecting to the cylindrical peripheral of radius R, each ramp containing a fluid (HP, LP) duct (10), wherein the radius r cylindrical sections of stator (1) have the same length so that each one can house simultaneously at least two differential valves (4), wherein the radius R cylindrical sections of stator (1) are of a length such that each one houses at least two differential valves (4) in order to seal the cubic capacities located on either side of the aforesaid radius R cylindrical sections,
- wherein the inner radius (R1) of rotor (2) and the radius R of stator (1), placed concentrically, have considerable play (J),
- wherein valves (4) are made pre-active in fluid-tight contact with the radii R,
- wherein for each cubic capacity (A, B, C, D), the length of the distribution grooves (Ru) linking the ducts (10) to the cubic capacities, is equal to or slightly greater than the length of the corresponding ramps,
- wherein, in case of pairs of cubic capacities, the volume can be different from one pair to another,
- wherein the cubic capacities (A, B, C, D) can be of different volume, and wherein the fluid (HP, LP) flow ducts (10) are placed radially and emerge in the internal bore of the stator, their cross section being very high so as to reduce the pressure drops to a minimum.

4. Device as claimed in claim 2, wherein the valves (4) each contain an integrated plunger (41), independent of the groove (3), whose travel is very limited, the plunger (41) being returned by a spring (42), and wherein this plunger (41) normally emerges on the opposite face (33) at a height such that when valve (4) bears on radius R of stator (1) plunger (41) is compressed sufficiently to make valve (4) preactive and seal the contact of the active surface (32) on radius R of the stator, the aforesaid plunger (41) only operating on the radius R sections of the stator.

5. A device as claimed in claim 4, wherein the valves (4) contain at least a pair of pressure exchanger ducts (48, 49) one putting the first part of the active surface (32) into communication with the opening (43) in one of the large outer faces, and the other the second section of the active surface (32) with the opening (43) on the other large outer face.

6. Claim as claimed in claim 3 (wherein the valves (4) are made active by being put into sealed contact with the radius r cylindrical portion through the resultant of the HP and LP pressures operating on the opposite face (3) of the valve (4) through the difference in the surfaces of the active and opposite faces (22, 23) which obliges valve (4) to lower on the ramps to the base of the active cubic capacities until sealing is obtained on cubic capacity base radius (r), and wherein the said sealing is obtained when the corresponding pressure exchange duct (48, 49), emerging on face (32) closes in contact with the cylindrical section (r) after having left the inlet groove (Ru) of the fluid on the outlet of the ramp, wherein the aforesaid valve is applied on the inner face of its groove (3) opposite the fluid inlet, and wherein the deactivation of the aforesaid valves (4) is obtained as soon as the corresponding pressure exchange duct (48, 49) emerging on the active surface (32) leaves radius (r) and arrives in line with the inlet groove (Ru) of the outlet of the cubic capacity, low pressure (LP) outlet side.

7. Device as claimed, in claim 2, wherein one, several or all the cubic capacities (A, B, C, D) can be made inactive, wherein the pressure (Pi) of the casing applies to the shoulders (31, 32) of valves (4) via an annular, differential chamber (7) defined in rotor (2), in the absence of high pressure (HP) flow in the corresponding cubic capacity (B), wherein the differential chamber (7) is always at the pressure (Pi) of the casing, wherein the pressure (Pi) is always higher than the low pressure (LP), wherein the variation in pressure (Pi) of the casing can be specific to each cubic capacity, and wherein the contact pressure slipping on the active surface (32) of the valves against the radius r surface of the stator (1) is adjusted, firstly by a pressure (Pi) operating on the surface of the shoulders (30, 31) and secondly by the resultant of the HP and LP pressures operating on the surface (33) opposite to the active surface (32) subjected to the high pressure (HP).

8. Device as claimed in claims 3 and 7, wherein the different rotation speed ratios of the converter rotor (2) used as motor and the corresponding torque are obtained via a drive fluid delivered by a constant flow rate to pump for all the rotation speeds, and wherein for the slowest speed and the highest torque, the whole of the flow is distributed in all the cubic capacities (A, B, C, D), which are then all active, and progressively, supplying them with the same constant flow rate, of decreasing cubic capacity so as to increase the speed reducing the torque until the whole of the drive fluid is delivered into the lowest volume cubic capacity (A) in order to obtain the highest rotation speed and the lowest motor torque.

9. Device as claimed in claims 3 and 7, wherein at least one of the cubic capacities (A, B, C, D) is used as a pump, distributor or compressor, to control or servo ancillary functions or supply at least one cubic capacity with a second motor device operating in series or in parallel with the first device.

10. Device as claim in claim 3, wherein the depth (Rr) of the cubic capacities (A, B, C, D) increases along a constant ratio per pairs of cubic capacity, each diametrically opposite cubic capacity having the same depth, the device containing at least two pairs of cubic capacities.

11. Device as claim in claim 1, wherein it contains at least three cubic capacities of different depth (R - r).

## Patentansprüche

1. Hydraulischer Konverterverteiler, mit dem hydraulische Energie in kinetische Rotationsenergie und umgekehrt umgewandelt wird. Besteht aus einem Ständer (1), einem Läufer (2), in dem abstandsgleiche Radialnuten (3) angebracht sind, die für die Aufnahme eines Flügels (4) vorgesehen sind, und dessen aktive Oberfläche sich auf der Ständerperipherie mit Aussparungen bewegt, die den Hubraum bilden (A, B, C, D), zwei auf Wälzlagern (19, 20) montierte und mit dem Läufer (2) festverbundene Seitengehäuseschilder schließen die Einheit dicht, jeder Hubraum ist über Leitungen mit den Hochdruck-und Niederdruckteilen (HP, NP) verbunden. Er kennzeichnet sich dadurch, daß :
- der Ständer (1), der die Hubräume (A, B, C. D) beinhaltet, ringförmig ist und keine Nabe besitzt. Zusammen mit dem Läufer (2), den Verschlußgehäuseschilden und den Stauflanschen (21, 22) bildet er einen Motor oder eine vollkommen ringförmige Pumpe,
- die Halbmesser (R) des Ständers (1) und (R1) des Läufers nach der Hubraumanzahl, nach dem Spiel und der Dicke der Flügel (4) definiert wurden. Dabei erhält man eine Länge des zylinderförmigen aktiven Teils, die dem Radius des Hubraumbodens (A, B, C, D) entspricht, eine Schrägenlänge (Ral, Ra2, Rb1, Rb2, Rcl, Rb2, Rd1, Rd2) die den Hubraumein- und ausgängen sowie eine Länge der zylinderförmigen Teile, die dem Radius R des Ständers entspricht, so daß die Dichtheit durch einen vor- und nachgeschalteten Flügel auf dem gesamten Radius R gewährleistet wird,
- die Höchstleistung des gesamten Konverters von der Anzahl der Hubräume, die gleichzeitig aktiviert werden und somit auch von dem Wert des Halbmessers R abhängt,
- der Durchflußstrom bei allen Drehgeschwindigkeiten konstant ist, wobei jedoch gesichert ist, daß die Durchsatzveränderung zur Verhinderung von Stößen um mehr oder weniger als 15 % verändert werden kann,
- der Flüssigkeitszulauf für jeden einzelnen der Hubräume (A, B, C, D) getrennt gesteuert wird, wenn die Hubraumanzahl ungerade und das Hubraumvolumen unterschiedlich ist, oder bei gerader Hubraumanzahl getrennt für jedes sich gegenüberliegende Hubraumpaar gesteuert wird,
- die inaktiven Hubräume keinen Flüssigkeit-. szustrom erhalten,
- die Flügel in Form von Differentialventilen (4) mit Doppelwirkung konstruiert worden sind. Sie werden durch den Kontakt im Radius (r) am Hubraumboden direkt durch den Hochdruck (HD) aktiviert oder mittels eines Differentialdrucks (Pi) oder eines direkt auf die Differentialventile wirkenden Ventilgehäusedrucks (4) in ihre Gehäuse zurückgezogen,
- der direkte Freilauf durch Druckerhöhung (Pi) im Gehäuse erhalten wird, oder indem die Hochdruckeinspeisung (HD) in die aktiven Hubräume unterbrochen wird.

2. Das Gerät entspricht der Forderung 1 und ist dadurch gekennzeichnet, daß die aktive Fläche (32) des Ventils mit der gegenüberliegenden Fläche mittels Öffnungen (34, 35, 36, 37) verbunden wird, wobei die Ventile in T-Form gestaltet sind, und die beiden seitlich befindlichen Seiten jeweils über eine Kante verfügen (31, 32), durch die die Fläche der gegenüberliegenden Seite im Verhältnis der aktiven Seite (32) vergrössert wird, daß die aktive Seite (32) in Längsrichtung durch eine Nut geringer Tiefe (38) in zwei gleiche Teile geteilt ist, in der die Verbindungsbohrungen (34, 35, 36, 37) der beiden Seiten (32, 33) münden,
- daß die zwei Seitenteile der aktiven Seite (32) zusammen ein konkaves Profil abgeben, dessen Radius (45) dem mittleren Radius (Rm) der Hubräume entspricht R + r/2 und
- die beiden Seitenteile der aktiven Seite (32) mit den grossen äusseren Parallelflächen über eine Abflachung oder einen konvexen Radius miteinander verbunden sind (46, 47).

3. Das Gerät kennzeichnet sich gemäß der Forderung 2 dadurch, daß die Hubräume durch den inneren Radius (R1) des Läufers (2), durch die beiden Verschlußflansche (17, 18) und die im Ständer (1) fertig bearbeiteten Aussparungen definiert sind, wobei diese Aussparungen gleicher Länge einen zylinderförmigen Teil aufweisen und einen Radius r besitzen, der an jeder Seite durch eine Schrägneigung begrenzt, wird. die Aussparungen sind über die zylinderförmige Peripherie mit dem Radius R verbunden. Dabei nimmt jede Schrägneigung eine Leitung (10) für die Flüssigkeit auf (HP, BP). Die zylinderförmigen Teile des Ständers (1) mit dem Radius r haben die gleiche Länge, damit jedes Teil mindestens zwei Differentialventile (4) gleichzeitig aufnehmen kann ; damit die Dichtheit der links und rechts der genannten zylinderförmigen Teile mit dem Radius r liegenden Hubräume gewährleistet wird,
- daß der innere Radius (R1) des Läufers (2) und der Radius R des Ständers (1), die konzentrisch angeordnet sind, ein grosses Spiel haben, (J)
- daß die Ventile (4) mit flüssigkeitsdichten Kontakt mit dem Radius R voraktiviert werden,
- daß die Länge der Verteilungsnuten (Ru), die die Leitungen mit den Hubräumen verbinden, für jeden einzelnen Hubraum (A, B, C, D) der Länge der entsprechenden Schrägneigungen entspricht, oder etwas länger ist,
- das Volumen im Bezug auf die Hubraumpaare von Paar zu Paar verschieden sein kann,
- die Hubräume (A, B_{;} C, D) von unterschiedlichen Volumen sein können und die Flüssigkeitsdurchflußleitungen (HP, BP) radial angeordnet sind und in der internen Bohrung des Ständers einmünden, wobei ihr Querschnitt groß gehalten wurde, damit die Lastverluste so gering wie möglich sind.

4. Das Gerät entspricht der Forderung 2, dadurch daß die Ventile (4) jeweils einen integrierten Ventilstößel mit begrenztem Hub besitzen (41), der von der Nut unabhängig ist. Der Stößelrückzug (41) wird durch Feder (42) gewährleistet, daß dieser Stößel (41) normal an der gegenüberliegenden Seite (33) so hoch austritt, daß das Ventil (4), wenn es auf den Radius R des Ständers (1) aufliegt, den Stößel (41) ausreichend zusammendrückt, so daß das Ventil (4) voraktiviert wird und die Dichtheit des aktiven Oberflächenkontakts (32) auf dem Radius (R) des Ständers gewährleistet wird. Jener Stößel (41) wirkt dabei nur auf die Teile des Ständers mit Radius R.

5. Gerät, das der Forderung 4 entspricht, und dadurch gekennzeichnet ist, daß die Ventile (4) mindestens ein Druckaustauschleitungspaar besitzen (48, 49), von denen eine Leitung den ersten Teil der aktiven Oberfläche (32) des Ventils mit dem Spielraum (43) der aktiven Oberfläche verbindet, und von denen die andere den zweiten Teil der aktiven Oberfläche (32) mit dem Spielraum (43) der anderen grossen äußeren Fläche verbindet.

6. Gerät, das der Forderung 3 entspricht, und dadurch gekenneichnet ist, daß die Ventile (4) aktiviert werden, indem der dichte Kontakt über dem zylinderförmigen Teil des Radius r mittels der Resultante der Hoch- und Niederdrücke (HP, BP) erreicht wird, die auf die gegenüberliegende Seite (33) des Ventils (4) wirkt ; der Unterschied zwischen den aktiven und gegenüberliegenden Seiten (32, 33) das Ventil (4) zwingt, auf die Schrägneigungen der aktiven Hubraumböden zu sinken, bis daß die Dichtheit auf dem Radius (r) des Hubraumbodens gewährleistet ist daß diese Dichtheit erreicht wird, wenn die entsprechende Druckaustauschleitung (48, 49) die an der Oberfläche (32) mündet, sich beim Kontakt mit dem zylinderförmigen Teil (r) schließt, nachdem sie die Zulaufnut (Ru) der Flüssigkeit am Schrägneigungsende verlassen hat, daß sich dieses Ventil auf die innere Seite seiner der Flüssigkeitszuführung gegenüberliegenden Nut einlegt, und dadurch daß die Entaktivierung dieser Ventile (4) erreicht wird, sobald die entsprechende Druckaustauschleitung (48, 49), die auf der aktiven Seite mündet (32) den Radius (r) verläßt und genau in der Flüssigkeitszuführungsnut (Ru) des Hubraumausgangs auf der Niederdruckseite (BP) angekommen ist.

7. Gerät, das der Forderung 2 entspricht und dadurch gekennzeichnet wird, daß ein,.mehrere oder alle Hubräume (A, B, C, D) desaktiviert werden können, daß der Druck (Pi) des Gehäuses bei Fehlen des Hochdruckdurchlaufstroms (HP) in dem entsprechenden Hubraum auf die Kanten (30, 31) der Ventile (4) über einen im Läufer definierten Differentialringraum (7) wirkt, daß der Differentialringraum (7) immer den Gehäusedruck aufweist (Pi), daß die Gehäusedruckveränderung (Pi) auf die Kantenoberfläche (30, 31) wirkt und andererseits die Resultante der Hoch- und Niederdrücke (HP, BP) auf die der aktiven Oberfläche (32) gegenüberliegende Fläche wirkt (33), die unter Hochdruck (HP) steht.

8. Gerät, das den Forderungen 3 und 7 entspricht und dadurch gekennzeichnet wird, daß die verschiedenen Läufergeschwindigkeitsverhältnisse (2) des als Motor benutzten Konverters und das entsprechende Drehmoment mittels einer Motorflüssigkeit erhalten werden, die bei allen Drehgeschwindigkeiten mit konstantem Durchfluß durch eine Pumpe geliefert wird, und daß für die langsamste Geschwindigkeit und das höchste Drehmoment die Gesamtheit des Durchflußstroms in alle Hubräume (A, B, C, D) verteilt wird, die dann alle aktiviert werden und allmählich, indem mit demselben konstanten Durchflußstrom immer weniger Hubräume gespeist werden, um die Geschwindigkeit durch Verringerung des Drehmoments zu steigern, bis die gesamte Menge der Motorenflüssigkeit in den Hubraum mit dem geringsten Volumen (A) läuft, um die höchste Drehgeschwindigkeit und das schwächste Drehmoment zu erhalten.

9. Gerät gemäß den Forderungen 3 und 7, das sich dadurch kennzeichnet, daß mindestens einer der Hubräume (A, B, C, D) als Pumpe, Verteiler oder Kompressor benutzt wird, um die Nebenfunktionen zu steuern oder zu regeln oder um mindestens einen Hubraum einer zweiten Motoreneinrichtung, die in Serie oder parallel mit dieser ersten Maschine geschaltet ist, zu speisen.

10. Gerät gemäß der Forderung 3, das sich dadurch kennzeichnet, daß die Tiefe (R-r) der Hubräume (A, B, C, D) in einem konstanten Verhältnis pro Hubraumpaar zunimmt, wobei gegenüberliegende Hubräume ständig gleiche Tiefen haben müssen. Jedes Gerät muß mindestens über zwei Hubraumpaare verfügen.

11. Gerät, das der Forderung 1 entspricht und dadurch gekennzeichnet wird, daß es mindestens 3 Hubräume verschiedener Tiefe (R - r) aufweist.
